# EUROPÄISCHE PATENTSCHRIFT

(11) **EP 3 569 794 B1**
(45) Veröffentlichungstag und Bekanntmachung des Hinweises auf die Patenterteilung: **04.01.2023**
(21) Anmeldenummer: 19000239.4
(22) Anmeldetag: 15.05.2019
(51) Int. Cl.: E04F 19/06, E04F 21/00

(54) **PROFILSCHIENENSYSTEM**
PROFILE RAIL SYSTEM
SYSTÈME DE RAILS PROFILÉS

(30) Priorität: 15.05.2018 DE 202018002378 U
(43) Veröffentlichungstag der Anmeldung: 20.11.2019
(73) Patentinhaber: Sondermann, Frank, 57489 Drolshagen (DE)
(72) Erfinder: Sondermann, Frank, 57489 Drolshagen (DE)
(74) Vertreter: Witzany, Manfred

(56) Entgegenhaltungen:
- DE-U1-202010 011 287

## Beschreibung

Die Erfindung betrifft ein Profilschienensystem, welches mindestens eine Basisschiene und mindestens eine daran gehaltene Deckschiene aufweist, um mindestens einen Belagsrand zu überdecken.

Aus der DE10030092B4 ist ein gattungsgemäßes Profilschienensystem bekannt. Es weist eine Basisschiene und eine Deckschiene auf, die jeweils zwei Stege besitzen.

In montierter Lage übergreifen sich diese Stege, um die Deckschiene relativ zur Basisschiene in Position zu halten. Bedingt durch diese Führungswirkung ist es nicht möglich, die Deckschiene relativ zur Basisschiene zu verschwenken, was bei diesem bekannten Profilschienensystem auch nicht gewollt ist.

Die DE202010011287U1 zeigt ein gattungsgemäßes Profilschienensystem gemäß dem Oberbegriff des Anspruchs 1 bestehend aus einer Basisschiene und einer daran gehaltenen Deckschiene. Die Deckschiene weist Abdeckflügel zur Abdeckung eines Belagsrandes und Stege auf. Die Basisschiene weist ebenfalls Stege auf, welche die Stege der Deckschiene erfassen können. Dabei erweitert sich der gegenseitige Abstand der Stege des Basisprofils - im Querschnitt betrachtet - so dass sich das Deckprofil leicht verschwenken lässt.

Der Erfindung liegt die Aufgabe zugrunde, ein Profilschienensystem der eingangs genannten Art zu schaffen, welches sich durch eine erhöhte Funktionalität auszeichnet.

Diese Aufgabe wird mit den folgenden Merkmalen gelöst.

Verschiedene Teile eines erfindungsgemäßen Profilschienensystems können formstabil, elastisch und/oder plastisch verformbar sein. Soweit im

Folgenden die Form des erfindungsgemäßen Profilschienensystems oder seiner Teile spezifiziert wird, ist dies so zu verstehen, dass diese Form das Teil in einem kräftefreien Zustand definiert. Die einzelnen Teile sind auch bezüglich ihrer Formgebung unabhängig voneinander zu betrachten. Sind Teile gegeneinander vorgespannt, so ergibt sich durch die gegenseitige Anlage und die eingebrachte Vorspannung eine Deformation wenigstens eines dieser Teile. In diesem Fall spezifiziert die Formgebung die Teile in separierter Lage, so dass jegliche Vorspannung innerhalb der Teile abgebaut ist.

Das erfindungsgemäße Profilschienensystem weist mindestens eine Basisschiene und mindestens eine daran gehaltene Deckschiene auf. Dabei ist die mindestens eine Basisschiene mittelbar oder unmittelbar an einem Untergrund befestigbar. Die Art der Befestigung spielt dabei keine Rolle. Insbesondere ist an Kleben, Schrauben und Dübeln gedacht. Sowohl die mindestens eine Basisschiene als auch die mindestens eine Deckschiene weisen Stege auf, die sich gegenseitig erfassen, um auf diese Weise die mindestens eine Deckschiene mit der mindestens einen Basisschiene zu verbinden. Dabei übergreifen die Stege der Deckschiene jene der Basisschiene. Um einen Belagsrand abzudecken, weist die mindestens eine Deckschiene mindestens einen Abdeckflügel auf, der den Belagsrand übergreift. Dabei spielt es keine Rolle, um welche Art Belag es sich handelt. Es ist insbesondere an Boden-, Wand- und Deckenbeläge gedacht. Auch das Material des Belages ist beliebig wählbar. Zur Erhöhung der Funktionalität des Profilschienensystems ist vorgesehen, dass sich der gegenseitige Abstand mindestens zwei der Stege über deren Länge erweitert. Durch diese Maßnahme wird erreicht, dass die mindestens eine Deckschiene relativ zur mindestens einen Basisschiene verschwenkt werden kann. Durch diese besondere Gestaltung des mindestens einen Steges ergibt sich die Möglichkeit, den korrespondierenden Steg zu verschwenken, um auf diese Weise das mindestens eine Deckprofil verschwenkbar zu gestalten. Durch die besondere Ausbildung des mindestens einen Steges ergibt sich ein Freiraum, der für den korrespondierenden Steg zur Verschwenkung nutzbar ist. Damit kann in vorteilhafter Weise das Profilschienensystem sowohl für Randabschlüsse und Dehnungsfugen von Belägen als auch zum Höhenausgleich zwischen unterschiedlich dicken Belägen eingesetzt werden. Für letztere Aufgabe musste bislang immer eine gesonderte Deckschiene zur Verfügung gestellt werden, die den Höhenausgleich ermöglicht. Um das mindestens eine Deckprofil sicher am mindestens einen Basisprofil zu halten, sind die Stege mit Rastmitteln ausgerüstet. Diese sorgen für einen sicheren Halt der Profilschienen aneinander. An mindestens einem der Stege des mindestens einen Basisprofils ist mindestens ein innenseitiger Vorsprung vorgesehen. An diesem mindestens einen Vorsprung kann der mindestens eine Steg erfasst werden, um diesen nach innen zu drücken. Auf diese Weise kann eine Verrastung der mindestens einen Deckschiene mit der mindestens einen Basisschiene aufgehoben werden, was die Demontage der mindestens einen Deckschiene erheblich vereinfacht. Um die Verschwenkbarkeit der mindestens einen Deckschiene zu ermöglichen, reicht es grundsätzlich aus, wenn sich der gegenseitige Abstand der innenseitigen Stege erweitert. Die innenseitigen Stege werden außenseitig von den korrespondierenden Stegen übergriffen. Ein zusätzliches Erweitern des Abstandes der außenseitigen Stege ist zwar grundsätzlich denkbar, zur Realisierung der gewünschten Funktionalität jedoch nicht erforderlich.

Zur Realisierung der gewünschten Verschwenkbarkeit der mindestens einen Deckschiene ist es wichtig, dass der Freiraum im Bereich der freien Enden der außenseitigen Stege entsteht. Dies wird dadurch erreicht, dass sich der gegenseitige Abstand der Stege zu deren freien Enden hin erweitert, also zum Festlegungspunkt hin verjüngt.

Zur Realisierung der beschriebenen Erweiterung des Abstandes kann mindestens einer der Stege wenigstens im Teilbereich einen knickförmigen Verlauf besitzen. Dies lässt sich besonders einfach formtechnisch herstellen.

Alternativ oder zusätzlich kann mindestens einer der Stege wenigstens im Teilbereich auch einen bogenförmigen Verlauf aufweisen.

Insbesondere zur Erzielung einer guten Rastwirkung der mindestens einen Deckschiene ist es vorteilhaft, wenn mindestens einer der Stege der mindestens einen Basisschiene federnd ausgebildet ist. Damit kann ein freies Ende dieses mindestens einen Steges quer zur Längserstreckung desselben bewegt werden, um ein Verrasten zu ermöglichen. Außerdem ergibt sich durch diese Maßnahme der Vorteil, dass die mindestens eine Deckschiene an der mindestens einen Basisschiene gut geführt ist.

Die gewünschte federnde Ausbildung des mindestens einen Steges der mindestens einen Basisschiene lässt sich am einfachsten durch mindestens eine Querschnittsverjüngung erzielen. Damit kann der mindestens eine federnde Steg des mindestens einen Basisprofils einstückig mit dem Rest des mindestens einen Basisprofils erstellt werden, wobei trotzdem die gewünschte Federwirkung erzielbar ist. Die konkrete Form der Querschnittsverjüngung spielt dabei keine Rolle.

Außerdem ist es vorteilhaft, wenn in der mindestens einen Deckschiene zwischen den Stegen mindestens eine Nut vorgesehen ist. Diese Nut dient zum Angriff mindestens eines Demontagewerkzeugs, so dass dieses in der mindestens einen Deckschiene ein Widerlager vorfindet. Damit kann dieses mindestens eine Demontagewerkzeug sehr effizient die Stege der mindestens einen Basisschiene zusammendrücken, um die mindestens eine Deckschiene ablösen zu können. Dabei stützt sich das mindestens eine Demontagewerkzeug vorzugsweise am mindestens einen Vorsprung des mindestens einen Steges des mindestens einen Basisprofils ab, um auf diese Weise eine günstige, nach innen gerichtete Kraftwirkung auf diesen mindestens einen Steg zu erzielen. Alternativ kann das mindestens eine Demontagewerkzeug auch direkt in einen Freiraum zwischen den Stegen des mindestens einen Basisprofils greifen.

Der Erfindungsgegenstand wird beispielhaft anhand der Zeichnung erläutert, ohne den Schutzumfang zu beschränken.

Die einzige Figur zeigt eine Querschnittsdarstellung eines Profilschienensystems 1, bestehend aus einer Basisschiene 2 und einer Deckschiene 3. Die Deckschiene 3 weist Abdeckflügel 4 auf, welche dazu dienen, Belagsränder 5 von Belägen 6 zu überdecken.

Die Basisschiene 2 ist an einem nicht dargestellten Untergrund beispielsweise durch Verkleben oder Verschrauben festgelegt. An ihr ist die Deckschiene 3 gehalten. Zu diesem Zweck weist die Basisschiene 2 zwei Stege 7 auf, die mit zwei Stegen 8 der Deckschiene 3 korrespondieren. Dabei übergreifen die Stege 8 der Deckschiene 3 die Stege 7 der Basisschiene 2 außenseitig. Um die Deckschiene 3 an der Basisschiene 2 zu halten, sind an den Stegen 7, 8 zusammenwirkende Rastmittel 9, insbesondere in Form einer Wellen- oder Sägezahnprofilierung vorgesehen.

Um das Profilschienensystem 1 auch als Höhenausgleich zwischen unterschiedlich hohen Belägen 6 verwenden zu können, erweitert sich der gegenseitige Abstand der Stege 7 der Basisschiene 2 zu ihren freien Enden 10 hin. Auf diese Weise ergibt sich außerhalb des von den Stegen 7 umschlossenen Raumes ein Freiraum 11, in den der Steg 8 der Deckschiene 3 eingreifen kann. Auf diese Weise ist es möglich, die Deckschiene 3 relativ zu Basisschiene 2 zu verschwenken, um auf diese Weise den gewünschten Höhenausgleich zwischen den Belägen 6 zu realisieren.

Im dargestellten Ausführungsbeispiel wird der Freiraum 11 durch eine knickförmige Gestaltung eines der Stege 7 realisiert. Alternativ oder zusätzlich kann der Steg 7 auch gekrümmt ausgebildet sein, um die gleiche Wirkung zu erzielen. Beim gezeigten Ausführungsbeispiel ist nur einer der beiden Stege 7 knickförmig ausgebildet. Dies ist auch völlig ausreichend, da es stets möglich ist, diesen Steg zum dünneren Belag 6 hin auszurichten. Dies hat insbesondere bei Randabschlussschienen den Vorteil, dass die Deckschiene 3 bei der Montage nicht zu weit nach hinten wegkippen kann. Damit kann der gegenüberliegende Steg 7 auch - wie dargestellt - gerade ausgebildet sein. Alternativ ist jedoch auch daran gedacht, beide Stege 7 knickförmig bzw. gebogen auszubilden. Dies erlaubt eine zusätzliche Flexibilität beim Einbau des Profilschienensystems 1.

Zur vereinfachten Montage und Demontage des Profilschienensystems 1 sind die Stege 7 der Basisschiene 2 federnd ausgebildet. Dies wird dadurch erzielt, dass die Stege 7 im Verbindungsbereich mit einem Fußteil der Basisschiene 2 Querschnittsverjüngungen 12 aufweisen. Damit können die Stege 7 beim Eindrücken der Deckschiene 3 nach innen wegfedern, um dadurch eine gewünschte Verrastung zwischen der Deckschiene 3 und der Basisschiene 2 zu ermöglichen.

Zum einfachen Lösen der Deckschiene 3 von der Basisschiene 2 weisen die Stege 7 der Basisschiene 2 Vorsprünge 13 auf, welche innenseitig zu den Stegen 7 vorgesehen sind. Diese erstrecken sich schräg nach oben.

An diesen Vorsprüngen 13 kann ein Demontagewerkzeug 16 angreifen, welches durch eine nach unten gerichtete Kraftwirkung eine nach innen gerichtete Kraft auf die Stege 7 der Basisschiene 2 erzeugt und auf diese Weise die Stege 7 zusammendrückt. Auf diese Weise ist eine sehr einfache Demontage der Deckschiene 3 möglich. Um die erforderliche Kraft mit dem Demontagewerkzeug 16 leicht einbringen zu können, weist die Deckschiene 3 in einem Bereich zwischen den Stegen 8 eine Verstärkung 15 auf, in der eine Nut 14 vorgesehen ist. Diese Nut 14 dient als Widerlager für das Demontagewerkzeug 16, so dass die erforderliche, nach unten gerichtete Kraft einfach durch Hebelwirkung erzielt werden kann.

### Bezugszeichenliste

- 1: Profilschienensystem
- 2: Basisschiene
- 3: Deckschiene
- 4: Abdeckflügel
- 5: Belagsrand
- 6: Belag
- 7: Steg
- 8: Steg
- 9: Rastmittel
- 10: freies Ende
- 11: Freiraum
- 12: Querschnittsverjüngung
- 13: Vorsprung
- 14: Nut
- 15: Verstärkung
- 16: Demontagewerkzeug

## Patentansprüche

1. Profilschienensystem, welches mindestens eine Basisschiene (2) und mindestens eine daran gehaltene Deckschiene (3) aufweist, wobei die mindestens eine Deckschiene (3) mindestens einen Abdeckflügel (4) zur Abdeckung mindestens eines Belagsrandes (5) und Stege (8) aufweist, und die mindestens eine Basisschiene (2) Stege (7) aufweist, welche von den Stegen (8) der Deckschiene (3) übergriffen werden und die Stege (7) der Basisschiene (2) die Stege (8) der mindestens einen Deckschiene (2) erfassen können und die Stege (7, 8) Rastmittel (9) aufweisen, und sich der gegenseitige Abstand der Stege (7) der Basisschiene (2) - im Querschnitt betrachtet - über deren Länge erweitert, um die mindestens eine Deckschiene (3) verschwenken zu können, **dadurch gekennzeichnet, dass** an mindestens einem der Stege (7) der Basisschiene (2) innenseitig mindestens ein sich von den Rastmitteln (9) der Stege (7, 8) entfernender und schräg nach oben verlaufender Vorsprung (13) angeformt ist, an dem der mindestens eine Steg (7) erfassbar ist, um eine Verrastung zwischen den Rastmitteln (9) aufzuheben und die mindestens eine Deckschiene (3) demontieren zu können.

2. Profilschienensystem nach Anspruch 1, **dadurch gekennzeichnet, dass** sich der gegenseitige Abstand der Stege (7, 8) zu deren freien Enden (10) hin erweitert.

3. Profilschienensystem nach Anspruch 1 oder 2, **dadurch gekennzeichnet, dass** mindestens einer der Stege (7, 8) wenigstens im Teilbereich einen knickförmigen Verlauf besitzt.

4. Profilschienensystem nach mindestens einem der Ansprüche 1 bis 3, **dadurch gekennzeichnet, dass** mindestens einer der Stege (7, 8) mindestens im Teilbereich einen bogenförmigen Verlauf besitzt.

5. Profilschienensystem nach mindestens einem der Ansprüche 1 bis 4, **dadurch gekennzeichnet, dass** mindestens einer der Stege (7, 8) federnd ausgebildet ist.

6. Profilschienensystem nach Anspruch 5, **dadurch gekennzeichnet, dass** der federnd ausgebildete Steg (7, 8) eine Soll-Biegestelle in Form einer Querschnittsverjüngung (12) aufweist.

7. Profilschienensystem nach mindestens einem der Ansprüche 1 bis 6, **dadurch gekennzeichnet, dass** die mindestens eine Deckschiene (3) zwischen den Stegen (8) mindestens eine Nut (14) aufweist, an der mindestens ein Demontagewerkzeug (16) zur Demontage der mindestens einen Deckschiene (3) angesetzt werden kann.

## Claims

1. Profile rail system which has at least one base rail (2) and at least one top rail (3) held thereon, wherein the at least one top rail (3) has at least one covering wing (4), for covering at least one edge of a covering (5), and webs (8), and the at least one base rail (2) has webs (7) which are embraced by the webs (8) of the top rail (3), and the webs (7) of the base rail (2) can grasp the webs (8) of the at least one top rail (2), and the webs (7, 8) have latching means (9), and the mutual distance between the webs (7) of the base rail (2) - as viewed in cross section - is enlarged over their length in order to be able to pivot the at least one top rail (3), **characterized in that** at least one protrusion (13) is integrally formed on the inside of at least one of the webs (7) of the base rail (2), the protrusion (13) being remote from the latching means (9) of the webs (7, 8) and running obliquely upwards and at which the at least one web (7) can be grasped in order to undo a latching between the latching means (9) and to be able to remove the at least one top rail (3).

2. Profile rail system according to Claim 1, **characterized in that** the mutual distance between the webs (7, 8) is enlarged towards the free ends (10) thereof.

3. Profile rail system according to Claim 1 or 2, **characterized in that** at least one of the webs (7, 8) has a bend-shaped profile at least in a partial region.

4. Profile rail system according to at least one of Claims 1 to 3, **characterized in that** at least one of the webs (7, 8) has an arcuate profile at least in a partial region.

5. Profile rail system according to at least one of Claims 1 to 4, **characterized in that** at least one of the webs (7, 8) is resilient.

6. Profile rail system according to Claim 5, **characterized in that** the resilient web (7, 8) has a predetermined bending point in the form of a crosssectional tapering (12).

7. Profile rail system according to at least one of Claims 1 to 6, **characterized in that**, between the webs (8), the at least one top rail (3) has at least one groove (14) at which at least one removal tool (16) for removing the at least one top rail (3) can be fitted.

## Revendications

1. Système de rails profilés, qui présente au moins un rail de base (2) et au moins un rail de recouvrement (3) maintenu sur celui-ci, l'au moins un rail de recouvrement (3) présentant au moins une ailette de recouvrement (4) pour le recouvrement d'au moins un bord de garniture (5) et des entretoises (8), et l'au moins un rail de base (2) présentant des entretoises (7) qui sont enjambées par les entretoises (8) du rail de recouvrement (3) et les entretoises (7) du rail de base (2) pouvant saisir les entretoises (8) de l'au moins un rail de recouvrement (2) et les entretoises (7, 8) présentant des moyens d'encliquetage (9), et l'espacement mutuel des entretoises (7) du rail de base (2) - considéré en coupe transversale - s'élargissant sur sa longueur afin de pouvoir faire pivoter l'au moins un rail de recouvrement (3), **caractérisé en ce qu'**au moins une saillie (13) s'éloignant des moyens d'encliquetage (9) des entretoises (7, 8) et s'étendant en oblique vers le haut est formée sur le côté intérieur sur au moins l'une des entretoises (7) du rail de base (2), sur laquelle l'au moins une entretoise (7) peut être saisie, afin de supprimer un encliquetage entre les moyens d'encliquetage (9) et de pouvoir démonter l'au moins un rail de recouvrement (3) .

2. Système de rails profilés selon la revendication **1, caractérisé en ce que** la distance mutuelle des entretoises (7, 8) s'élargit vers leurs extrémités libres (10).

3. Système de rails profilés selon la revendication 1 ou 2, **caractérisé en ce qu'**au moins l'une des entretoises (7, 8) possède au moins en partie un tracé en forme de coude.

4. Système de rails profilés selon au moins l'une quelconque des revendications 1 à 3, **caractérisé en ce qu'au** moins l'une des entretoises (7, 8) possède au moins en partie un tracé en forme d'arc.

5. Système de rails profilés selon au moins l'une quelconque des revendications 1 à 4, **caractérisé en ce qu'au** moins l'une des entretoises (7, 8) est configurée sous forme élastique.

6. Système de rails profilés selon la revendication 5, **caractérisé en ce que** l'entretoise configurée sous forme élastique (7, 8) présente un point de flexion théorique sous la forme d'un rétrécissement de section transversale (12).

7. Système de rails profilés selon au moins l'une quelconque des revendications 1 à 6, **caractérisé en ce que** l'au moins un rail de recouvrement (3) présente entre les entretoises (8) au moins une rainure (14) sur laquelle peut être placé au moins un outil de démontage (16) pour le démontage de l'au moins un rail de recouvrement (3).
